# EUROPÄISCHE PATENTSCHRIFT

(11) **EP 0 566 583 B1**
(45) Veröffentlichungstag und Bekanntmachung des Hinweises auf die Patenterteilung: **28.06.1995**
(21) Anmeldenummer: 92900156.8
(22) Anmeldetag: 10.12.1991
(51) Int. Cl.: C11D 17/06

(54) **LEICHT LÖSLICHE TROCKENKONZENTRATE ENTHALTEND INHALTSSTOFFE VON WASCHMITTELN**
READILY SOLUBLE DRY CONCENTRATE CONTAINING WASHING-AGENT INGREDIENTS
PRODUITS CONCENTRES SECS FACILEMENT SOLUBLES, CONTENANT DES SUBSTANCES DE PRODUITS DE LAVAGE

(30) Priorität: 08.01.1991 DE 4100306
(43) Veröffentlichungstag der Anmeldung: 27.10.1993
(73) Patentinhaber: Henkel Kommanditgesellschaft auf Aktien, 40191 Düsseldorf (DE)
(72) Erfinder: ZEISE, Christiane, D-4052 Korschenbroich 2 (DE); RÄHSE, Wilfried, D-4000 Düsseldorf (DE); JACOBS, Jochen, D-5600 Wuppertal 12 (DE); HOFFMEISTER, Jürgen, D-40595 Düsseldorf (DE)
(86) Internationale Anmeldenummer: EP9102366
(87) Internationale Veröffentlichungsnummer: WO9212229

(56) Entgegenhaltungen:
- EP-A- 0 273 334
- WO-A-91/02047
- DE-A- 2 162 353
- DE-A- 2 617 697
- DE-A- 3 816 842

## Beschreibung

Die Erfindung betrifft eine neue Angebotsform für Inhaltsstoffe von Waschund/oder Reinigungsmitteln insbesondere Textilwaschmitteln, sowie entsprechend ausgestaltete Wasch- und/oder Reinigungsmittel und das neuartige Verfahren zu ihrer Herstellung. Beschrieben wird dabei insbesondere die Herstellung eines vergleichsweise grobkörnigen und lagerbeständig rieselfähigen Gutes, das einerseits zu erhöhten Schüttdichten verdichtet ist, andererseits aber aufgrund seiner besonderen Struktur zu einer raschen Interaktion mit insbesondere wäßrigen Flüssigphasen unter Zerstörung der Kornstruktur befähigt ist.

In den letzten Jahren ist eine Mehrzahl von Vorschlägen bekannt geworden, die die Herstellung von pulverförmigen oder zur Kornform agglomerierten festen Wasch- und/oder Reinigungsmitteln mit erhöhten Schüttdichten beschreiben. Aus der jüngeren Vergangenheit sei verwiesen auf die EP 340 013 und den dort zitierten druckschriftlichen Stand der Technik EP 219 328, EP 270 240 und GB 1 517 713 (alle Unilever), EP 229 671 und JP 61 069 897 (Kao) sowie EP 220 024 (Procter & Gamble). Beschrieben werden in der eingangs genannten Druckschrift Detergensgemische in Granulatform mit einer Schüttdichte von wenigstens 650 g/l, die durch bestimmte Mischungsverhältnisse ausgewählter nicht-seifenartiger oberflächenaktiver Wirkstoffe - wenigstens anteilsweise entsprechende Aniontenside - mit vorgegebenen Mengen an kristallinem oder amorphem Natriumaluminiumsilikat erhalten werden. Die Granulate sollen in einer hochtourigen Mixer/Granulier-Einrichtung hergestellt werden, die die Verfahrenselemente des Vermischens und der Zerkleinerung sicherstellt. Es wird in Gegenwart eines flüssigen Bindemittels gearbeitet, wobei Wasser das bevorzugte Bindemittel ist, das erforderlichenfalls vor oder während des Granulierschrittes zugesetzt werden kann. Die Teilchengröße der auf diese Weise gewonnenen Agglomerate liegt nach den Angaben der Beispiele deutlich unter 1 mm und im allgemeinen im Bereich von etwa 400 bis maximal 600 »m.

Ein jüngerer Vorschlag der gleichen Anmelderin findet sich in der EP 367 339. Auch hier wird die Herstellung eines vergleichsweise feinteiligen Waschmittelgranulats mit Schüttdichten von wenigstens 650 g/l beschrieben. Die Herstellung soll jetzt in einem zweistufigen Verfahren derart erfolgen, daß in einer ersten Verfahrensstufe (5 bis 30 Sekunden) das feinteilige Wirkstoffgemisch in einem hochtourigem Mischer behandelt und gleichzeitig verdichtet wird, während in einem nachfolgenden zweiten Verfahrensschritt die Granulation bei geringeren Bearbeitungsgeschwindigkeiten im Zeitraum von etwa 1 bis 10 Minuten, ebenfalls aber unter gleichzeitiger Verdichtung des Materials erfolgt. Das fertige Gut soll getrocknet und/oder durch Kühlen in den rieselfähigen Zustand überführt werden. Die Beispiele dieser Druckschrift beschäftigten sich ausführlich mit dem Vergleich der jeweiligen Schüttdichten und den zugehörigen prozentualen Teilchenporositäten und Teilchengrößen. Es wird gezeigt, daß im geschilderten Zweistufenverfahren eine deutliche Anhebung der Schüttdichte - beispielsweise auf Werte bis etwa 950 g/l - möglich und mit einer substantiellen Verringerung der prozentualen Teilchenporosität verbunden ist. Während die durch Sprühtrocknung erhaltenen Einsatzpulver Schüttdichten im Bereich um 400 g/l bei einer Teilchenporosität im Bereich von 45 bis 50 % aufweisen, liegen die Schüttdichten der zweistufig verdichteten Materialien im Bereich von etwa 700 bis 900 g/l, während die Teilchenporosität auf Werte unter 20 % und insbesondere unter 10 % abgesenkt sein kann. Die Teilchengröße des verdichteten Gutes kann den Wert von etwa 1 mm erreichen, liegt allerdings im allgemeinen auch hier deutlich darunter.

Die Anmelderin der im nachfolgenden geschilderten Entwicklung beschreibt in der deutschen Patentanmeldung DE 39 26 253 einen neuen Weg zur Herstellung fester und rieselfähiger Granulate von Wasch- und/oder Reinigungsmitteln, insbesondere entsprechender Textilwaschmittel. Diese Granulate zeichnen sich durch Schüttgewichte von wenigstens etwa 700 g/l, insbesondere durch solche im Bereich von etwa 850 bis 1 000 g/l, aus. Die Granulate sind unter Mitverwendung möglichst geringer Mengen an Flüssigphase, insbesondere Wasser, durch Strangextrusion hergestellt und vorzugsweise nachfolgend durch Wasserentzug zusätzlich aufgetrocknet. Es fällt in diesem Verfahren ein trockenes Granulatkorn hoher Dichte und hoher Festigkeit an, das gegenüber den Umgebungsbedingungen der Praxis gute Lagerbeständigkeit besitzt. Charakteristisch für das Herstellungsverfahren aus dieser älteren Anmeldung ist eine intensive Vermischung des jeweiligen Stoffgemisches bei Einsatz hoher Scherkräfte und Verarbeitungsdrucke in Schneckenextrudern unter gleichzeitiger Plastifizierung des Gemisches. Die in dieser Form homogenisierte Masse wird über Lochformen strangförmig extrudiert, die austretenden verdichteten Materialstränge werden auf die vorbestimmte Granulatdimension abgelängt und gewünschtenfalls abgerundet, bevor die gebildeten Granulatkörner erforderlichenfalls mit weiteren Wirkstoffen beaufschlagt und/oder zum kornförmigen rieselfähigen Gut aufgetrocknet werden.

Die europäische Patentanmeldung EP-A-0 273 334 beschreibt Plättchen, die einen hohen Leerraum zwischen den einzelnen Partikeln aufweisen. Die Einhaltung einer mikroporösen Grundstruktur, worin eine möglichst hohe innere Oberfläche der Teilchen mit einer mikrodispersen Verteilung von Luft in den Teilchen verbunden ist, ist aus der EP-A-0 273 334 weder bekannt, noch wird sie nahegelegt.

Die Lehre der Erfindung geht von der Aufgabe aus, unter Beibehaltung der Angebotsform verdichteter vergleichsweise grobteiliger Granulate gezielte Modifikationen in der bestimmten Ausbildung solcher kornförmigen Granulate zu ermöglichen. Die Erfindung will insbesondere die Möglichkeit schaffen, die Korninnenstruktur und hier insbesondere die Mikroporosität des Korns zu steuern. Die Lehre der Erfindung soll es ermöglichen, Einfluß auf die innere Oberfläche des Granulatkornes zu nehmen und zwar bevorzugt derart, daß trotz einer hohen Verdichtung des Stoffgemisches im Granulatkorn eine möglichst große innere Oberfläche sichergestellt werden kann. Der erfindungsgemäßen Aufgabe liegt dabei die Zielvorstellung zugrunde, trotz hoher Schüttdichten der kornförmigen Konzentrate zu einem guten und raschen Auflösevermögen im Wasch- beziehungsweise Reinigungsbad zu kommen. Es leuchtet ein, daß durch eine Vergrößerung der inneren Kornoberfläche, insbesondere durch Inklusion und Schutz des Anteils feinster mikrodisperser Lufteinschlüsse, Einfluß auf die Wiederauflösbarkeit des Granulats genommen werden kann.

In die gleiche Richtung zielt ein weiteres wichtiges Bestimmungselement für das Herstellungsverfahren der Konzentrate mit der neuen Struktur: Die Kompaktierung und Verpressung des Gutes soll unter möglichst weitgehender Einschränkung von Scherkräften auf das jeweilige Stoffgemisch möglich werden. Insbesondere soll ein Verschmieren der einzelnen Feststoffpartikel miteinander möglichst weitgehend verhindert werden, wie es beispielsweise bei der Verarbeitung der entsprechenden Feststoffmischungen in Schneckenextrudern aufgrund deren stark ausgeprägter Scherwirkung auftritt. Für das hier angesprochene Gebiet der Hilfs- und Inhaltsstoffe von Wasch- und/oder Reinigungsmitteln kann diesem Aspekt deswegen besondere Bedeutung zukommen, weil hier in aller Regel stark schmierfähige Komponenten wie Tenside, polymere Buildersubstanzen und weitere unter Druck verformbare oder gar streichfähige Mischungskomponenten mitverwendet werden.

In weiteren Aspekten der erfindungsgemäßen Aufgabe soll gleichwohl die Herstellung von lagerbeständigen rieselfähigen Konzentraten hoher Bruchfestigkeit und geringer Tendenz der Verklebung der Einzelkörner miteinander bei der Lagerung möglich sein. In einer wichtigen Ausführungsform will es die Erfindung ermöglichen, Preßlinge der geschilderten Art als unmittelbare Verfahrensprodukte zu gewinnen, ohne daß es eines intermediären Trocknungsschrittes bedarf.

Zur technischen Lösung dieses Aufgabenbündels sieht die Erfindung eine Mehrzahl von Strukturelementen zum Korn- beziehungsweise Preßlingsaufbau einerseits sowie zu den Verfahrensparametern bei der Herstellung solcher verpreßten Konzentrate aus den wenigstens überwiegend pulverförmigen Einsatzmaterialien vor.

Gegenstand der Erfindung sind dementsprechend in einer ersten Ausführungsform rieselfähige und lagerbeständige grobkörnige Preßlinge, enthaltend Inhaltsstoffe von Wasch- und/oder Reinigungsmitteln in konzentrierter Form, hergestellt durch formgebendes Verpressen eines wenigstens weitgehend homogenisierten feinkörnigen Vorgemisches der Inhaltsstoffe, dem auch bei Raumtemperatur flüssige Komponenten in geringen Mengen zugesetzt sein können. Diese Preßling kennzeichnen sich im Sinne der erfindungsgemäßen Lehre dadurch, daß sie haftfest verbundene trockene Gemische mit Schüttgewichten von wenigstens 500 g/l aus
(a) feinkörnigen Inhaltsstoffen ohne ausgeprägte Haft- beziehungsweise Klebereigenschaften (Komponenten (a)) mit
(b) feinkörnigen Inhaltsstoffen mit Haft- beziehungsweise Klebereigenschaften (Kleberkomponenten (b)) enthalten. Die Preßlinge sind dabei durch formgestaltendes Verpressen bei mäßig erhöhten Temperaturen, wobei Guttemperaturen von 80 °C nicht überstiegen werden, ohne Einwirkung wesentlicher Scherkräfte, die zu einer substantiellen Verschmierung im Prinzip schmierfähiger Mischungsbestandteile führen könnten, auf das feinkörnige Gut hergestellt worden und enthalten
(c) Luft in mikrodisperser Verteilung im Preßling.
Die durchschnittliche innere Oberfläche der Preßlinge - bestimmt mittels Hg-Porosimetrie - beträgt dabei wenigstens etwa 1 m²/g, wobei deutlich höhere Werte, beispielsweise solche oberhalb 1,5 m²/g und insbesondere bei oder oberhalb 2m²/g, bevorzugt sind. In wichtigen Fällen können die Preßlinge eine innere Oberfläche im Bereich von etwa 3 - 5 m²/g aufweisen. In an sich bekannter Weise nimmt die innere Oberfläche eines mikroporösen Festkörpers mit dem Anstieg des Anteils der Mikroporen zu. Erfindungsgemäß können dementsprechend Preßlinge der geschilderten Art bevorzugt sein, deren Anteil an Mikroporen eines Durchmesser unterhalb 1 »m wenigstens etwa 20 - 25 Vol.% und insbesondere wenigstens etwa 30 Vol.% - bezogen auf die Gesamtporosität - ausmacht. Besonders bevorzugte Preßlinge kennzeichnen sich durch entsprechende mikroporöse Anteile mit Porendurchmessern unterhalb 1»m von wenigstens etwa 50 Vol.%. Im allgemeinen sind die erfindungsgemäßen Preßlinge durch eine breit gestreute Mikroporosität über den Gesamtbereich der individuellen Porendurchmesser von etwa 0,001 - 10 »m gekennzeichnet.

In einer weiteren Ausführungsform ist der Gegenstand der Erfindung ein Verfahren zur Herstellung dieser kornförmigen Preßlinge, wobei dieses Verfahren dadurch gekennzeichnet ist, daß man die Komponenten (a) und die Kleberkomponente (b) als feinkörniges Gut unter Bedingungen wenigstens weitgehend homogen zu einem lockeren Schüttgut vermischt, unter denen noch keine ausgeprägt verfestigende Kleberfunktion auftritt. Gewünschtenfalls dabei mitzuverwendende Flüssigkomponenten - die allerdings nur in sehr beschränkter Menge zum Einsatz kommen, wie nachfolgend noch im einzelnen geschildert wird - werden dabei mit eingemischt. Das so vorbereitete Schüttgut wird dann bei möglichst weitgehendem Ausschluß von Scherkräften - wenigstens auf seine Hauptmasse - unter Inklusion mikrodisperser Luft zu Preßlingen verpreßt. Diese Verarbeitungsbedingungen gelingen in der bevorzugten Ausführungsform der Erfindung durch Verpressung mittels einer Matrizenpresse, wobei das Schüttgut auf eine Oberfläche einer rotierenden, Bohrungen aufweisenden Matrize aufgebracht und mittels eines auf oder geringfügig oberhalb der Matrizenoberfläche rotierenden Preßwerkzeuges unter Verdichtung in die Bohrungen eingewalzt und durch diese hindurch zu den Granulaten verpreßt wird.

Besonders geeignet ist für die Durchführung des erfindungsgemäßen Verfahrens eine Ringmatrizenpresse, die im wesentlichen aus einer rotierenden Hohlwalze besteht, in die radiale Bohrungen eingebracht sind. In dieser Ringmatrize ist eine Preßrolle exzentrisch angeordnet und dabei drehbar gelagert. Das Gemisch wird in das Innere der Ringmatrize eingetragen, in den Walzenspalt zwischen Preßrolle und Ringmatrize eingezogen und extrudiert. In der bevorzugten Ausführungsform des erfindungsgemäßen Verfahrens kann eine gezielte Kontrolle beziehungsweise Einstellung der Temperatur des Gemisches innerhalb der Ringmatrizenpresse, insbesondere mittels Temperaturregulierung über das kühlbare und/oder beheizbare Preßwerkzeug, erfolgen. Durch eine solche Temperaturkontrolle, durch Variation der Walzenspalthöhe zwischen Preßwerkzeug und Matrizenoberfläche sowie durch die im nachfolgenden noch im einzelnen geschilderten Betriebsparameter der Ringmatrizenpresse wird die Steuerung sowohl des angestrebten Verdichtungsgrades als auch die Steuerung der inneren Porosität des Granulats möglich.

Die Herstellung der erfindungsgemäßen Trockenkonzentrate erfolgt in zwei aufeinanderfolgenden Arbeitsschritten:
Im ersten Arbeitsschritt werden feste feinkörnige Inhaltsstoffe von Wasch-und Reinigungsmitteln, die vorzugsweise keine Teilchen mit Durchmessern oberhalb 100 »m aufweisen, im wesentlichen in Trockenform vorliegen und zwei unterschiedlichen Stoffklassen zugeordnet werden können, möglichst homogen miteinander vermischt. Bei der ersten Stoffklasse handelt es sich um Inhaltsstoffe ohne ausgeprägte Haft- beziehungsweise Klebereigenschaften, die hier als "Komponenten (a)" bezeichnet werden. Bei der zweiten Stoffklasse handelt es sich demgegenüber um feinkörnige Inhaltsstoffe mit Haft- beziehungsweise Klebereigenschaften, die im Rahmen der Erfindungsbeschreibung als "Kleberkomponenten (b)" bezeichnet werden.

Wasch- und/oder Reinigungsmittel-Konzentrate in Trockenform enthalten in aller Regel eine Mehrzahl von Vertretern der beiden hier genannten Stoffklassen. Bei Raumtemperatur feste feinteilige Pulver dieser Art sind entweder als Handelsprodukte erhältlich oder können in an sich bekannter Weise zum Beispiel durch Sprühtrocknung hergestellt werden.

Kleberkomponenten (b) im Sinne der Erfindung sind insbesondere solche Vertreter der Inhaltsstoffe von Wasch- und Reinigungsmitteln, die bei Raumtemperatur als Feststoff vorliegen, durch Temperaturerhöhung und/oder durch den Zusatz sehr begrenzter Mengen an flüssigen Zusatzstoffen aber wenigstens oberflächlich erweichen und/oder unter Druck- und Temperatureinwirkung mit nachfolgender Abkühlung gegenüber den benachbarten Feststoffpartikeln eine gewisse Kleb- und Haftfestigkeit ausbilden. Typische Beispiele für Verbindungen dieser Art sind bei Raumtemperatur feste feinteilige Tensidverbindungen, wie sie in Wasch- und Reinigungsmitteln in aller Regel mitverwendet werden. Der bestimmte Tensidtyp ist für die Verwirklichung der erfindungsgemäßen Aufgabe weitgehend bedeutungslos, solange die ausgewählte Tensidverbindung ihrer Funktion als Haft- und Kleberkomponente (b) entsprechen kann. Geeignet sind damit sowohl die zahlreichen in der Praxis eingesetzten, bei Raumtemperatur festen Aniontensidverbindungen, ebenso wie entsprechende ampholytische oder zwitterionische Tenside. Auch nichtionische Tensidverbindungen sind der Stoffklasse (b) zuzuordnen, sofern sie bei Raumtemperatur eine Feststoffphase bilden. Daß gerade aber auch flüssigen Hilfskomponenten, insbesondere bei Raumtemperatur flüssigen Niotensiden, im Rahmen der Ausbildung der erfindungsgemäßen Preßlinge eine wichtige Hilfsfunktion zur Verstärkung der Kleberkomponenten (b) zukommen kann, wird nachfolgend noch geschildert.

Eine weitere wichtige Stoffklasse, die zu diesen Kleberkomponenten (b) gehört, aus Wasch- und Reinigungsmitteln, insbesondere Textilwaschmitteln, bilden ausgewählte Builder- beziehungsweise Gerüstsubstanzen, gegebenenfalls unter Mitverwendung beschränkter Feuchtigkeitsmengen. Typische Vertreter für solche Kleberkomponenten sind Polymerverbindungen synthetischen und/oder natürlichen Ursprungs, wobei als Beispiel die Polymeren beziehungsweise Copolymeren der Acrylsäure benannt seien, die heute als sogenannte Co-Builder üblicherweise zur Inaktivierung der Wasserhärte im Waschverfahren eingesetzt werden. Es leuchtet ein, daß auch anderen organischen Komponenten, insbesondere organischen Polymerverbindungen, die entsprechende Haft- und Kleberfunktion zukommen kann. Lediglich beispielhaft seien hier Stärke und Stärkederivate, Cellulose bzw. Cellulosederivate und dergleichen genannt, die zum Beispiel zur Verbesserung des Schmutztragevermögens der Waschflotte eingesetzt werden.

Zur Unterstützung der Aktivierung der Haft- und Kleberkomponenten im Verfahrensschritt der Verpressung kann die Mitverwendung beschränkter Mengen von bei Raumtemperatur flüssigen Komponenten in Betracht kommen. Die wichtigsten Vertreter - die entweder alleine oder auch in Mischung miteinander eingesetzt werden können - sind die bereits erwähnten bei Raumtemperatur flüssigen Niotenside, Wasser und/oder ausgewählte Ölphasen. Bei Raumtemperatur flüssige Niotenside sind in Wasch- und Reinigungsmittelgemischen heute regelmäßige Wirkstoffbestandteile und dementsprechend auch im Rahmen der erfindungsgemäßen Lehre wichtige Mischungsbestandteile. Sie übernehmen als Aktivierungsmittel für die Kleberkomponenten (b) im Rahmen der erfindungsgemäßen Lehre eine wichtige zusätzliche Funktion.

Wasser kann erforderlichenfalls in geringen Mengen im Rahmen der Zubereitung des zu verpressenden Gemisches zugesetzt werden. In Betracht kommt dabei insbesondere sein Einsatz zusammen mit Vertretern der zuvor genannten Stoffklassen (a) und/oder (b). So können beispielsweise wäßrige Pasten von Aniontensiden und/oder von nicht klebenden Wirkstoffen gemäß (a), wie feinteiligem Natriumzeolith, bei der Vorbereitung des zu verpressenden Gemisches mitverwendet werden.

Als mögliche Ölphasen für die Mitverwendung in den erfindungsgemäßen Stoffmischungen seien beispielsweise beschränkte Mengen an Paraffinölen, an Esterölen, aber auch schwerflüchtige ein- und/oder mehrfunktionelle Alkohole, entsprechende Ether und dergleichen genannt.

Feinkörnige Inhaltsstoffe von Wasch- und/oder Reinigungsmitteln ohne ausgeprägte Haft- beziehungsweise Klebereigenschaften, d.h. die Komponenten (a), sind regelmäßiger Bestandteil von Wirkstoffgemischen der hier betroffenen Art. In der Regel handelt es sich hier um in Wasser lösliche oder mäßig lösliche bis unlösliche Komponenten anorganischen Ursprungs oder aber auch um organische Mischungskomponenten mit vergleichsweise hohem Erweichungs- beziehungsweise Schmelzpunkt. Die Vertreter sind den verschiedensten Wirkstoffklassen zuzuordnen, beispielsweise den Builderbeziehungsweise Gerüstsubstanzen, beispielsweise vom Typ Zeolith NaA, Bleichmitteln, Bleichaktivatoren, textilweichmachende Hilfsstoffe wie die quellfähigen feinteiligen Schichtsilikate sowie anorganische alkalische oder neutrale bis leicht saure Salze, zum Beispiel Natriumsilikat, Natriumcarbonat, Natriumhydrogencarbonat, Natriumsulfat, Natriumhydrogensulfat und Perborat. Allgemeines fachmännisches Wissen erlaubt in der jeweiligen angestrebten Rezeptur die Zuordnung der bestimmten Komponenten entweder zu der Gruppe der Komponenten (a) oder zu den Kleberkomponenten (b) im Sinne der erfindungsgemäßen Lehre.

Das erfindungsgemäße Granulierungs- beziehungsweise Preßverfahren verläuft zweistufig. In der ersten Verfahrensstufe werden die überwiegend bei Raumtemperatur festen feinkörnigen Komponenten aus den Stoffklassen zu (a) und (b) innig miteinander vermischt. Geeignet sind hier alle in der Praxis üblichen langsam bis schnell laufenden Mischertypen, wobei lediglich beispielhaft benannt seien Pflugscharmischer, Segmentschneckenmischer, Paddelmischer, Stiftmischer, Eirichmischer, Wirbelmischer, Horizontale Schnellmischer, Mehrstrom-Fluidmischer und dergleichen.

Aufgrund der Struktur des Vorgemisches und den Arbeitsbedingungen in dieser Vorstufe wirken auf das jeweilige Einzelkorn während der Behandlung keine wesentlichen Scherkräfte ein, die zu einer substantiellen Verschmierung im Prinzip schmierfähiger Mischungsbestandteile führen könnten. In dieser Vorstufe werden gegebenenfalls mitverwendete Flüssigbestandteile homogen in das Stoffgemisch eingearbeitet. Möglich ist dies beispielsweise durch das Aufdüsen entsprechender flüssiger Bestandteile vor oder während dieser Vormischstufe oder der Eintrag wäßriger Pasten von Wirkstoffen in diese Vermischungsstufe.

Durch die Wahl und Abstimmung der Mischungskomponenten aufeinander gelingt in der nachfolgenden zweiten Stufe des erfindungsgemäßen Verfahrens der Aufbau der angestrebten mikroporösen Kornstruktur, die hohe Schüttgewichte mit einer vergleichsweise großen inneren Oberfläche des Granulats verbindet. Unter Berücksichtigung der nachfolgend angegebenen Erläuterungen zur zweiten Verfahrensstufe kann eine Optimierung der jeweiligen Mischungsverhältnisse der Komponenten zueinander im Rahmen des allgemeinen Fachwissens vorgenommen werden. Als Anhaltspunkte gelten dabei im Allgemeinen die folgenden Arbeitsregeln:
Die festen trockenen Pulverkomponenten (a) und (b) machen zusammen wenigstens etwa 90 Gew.-%, vorzugsweise wenigstens etwa 94 Gew.-% des in der ersten Arbeitsstufe herzustellenden Gemisches aus. Flüssigkomponenten sind demgemäß in bevorzugter Weise höchstens zu etwa 10 Gew.-%, vorzugsweise in Mengen von etwa 1 - 8 Gew.-% und insbesondere in Mengen von etwa 2 - 6 Gew.-% zugegen. Wird Wasser unmittelbar oder mittelbar über eine wäßrige Paste als Mischungsbestandteil mitverwendet, dann ist es selbst bei den geringen hier genannten Mengen zweckmäßig, auf der Seite der Feststoffpulver Mischungsbestandteile mitzuverwenden, die ein großes Wasserbindevermögen besitzen. Auf diese Weise kann durch innere Trocknung - beispielsweise über den Vorgang der vollständigen oder anteilsweisen Bindung des Wassers als Kristallwasser - die angestrebte Struktur des Granulatkorns auch ohne zusätzlichen Trocknungsschritt verwirklicht werden.

Das Vorgemisch liegt zu Beginn der zweiten Verfahrensstufe im allgemeinen als trocken erscheinendes Pulver vor. Eine besonders vorteilhafte Ausführungsform der Erfindung bedient sich des folgenden Steuerungselementes zur richtigen Abstimmung der Wirkstoffkomponenten im zu verpressenden Gemisch: Die feinteiligen Feststoffe mit und ohne Haft- beziehungsweise Klebereigenschaften und die gegebenenfalls mitverwendeten flüssigen Bestandteile werden in solchen Mischungsverhältnissen zueinander eingesetzt, daß unter den Bedingungen der Verpressung in der zweiten Verfahrensstufe als Primärprodukt der Extrusion neben den angestrebten Preßlingen gerade eben erste Spuren oder geringe Mengen an noch nicht verfestigtem pulverförmigen Gut ausgepreßt werden. Die Haftklebrigkeit der Stoffgemische in der zweiten Verarbeitungsstufe wird also hier so aufeinander abgestimmt, daß sich die Masse unter den eingesetzten Arbeitsbedingungen gerade im Grenzbereich der Verpressbarkeit zu haftfesten Strängen beziehungsweise daraus zu gewinnenden Granulaten befindet. Dieser Grenzbereich kann nach beiden Seiten leicht verlassen werden. In einer bevorzugten Ausführungsform wird dieser Grenzbereich in Richtung auf die unzureichende Haftung, d.h. in Richtung auf die Coextrusion geringer pulverförmiger Restanteile ausgedehnt. Die pulverförmig mit-extrudierten Anteile können hier beispielsweise bis zu 10 Gew.-%, vorzugsweise bis zu etwa 5 Gew.-% - bezogen auf das gesamte Extrudat - ausmachen. In der im nachfolgenden noch zu schildernden Aufbereitung dieses Extrudats zu Granulaten übernimmt dann der pulverförmig durchgetretene Anteil die Funktion eines Hilfsstoffes zum Abpudern der primären Extrudate, deren Klebrigkeit insbesondere durch ihre leicht erhöhte Temperatur aus der Verarbeitung bedingt ist.

Das homogenisierte Vorgemisch aus der ersten Verfahrensstufe wird in der nachfolgenden zweiten Arbeitsstufe verdichtend in Strangform ausgepresst, wobei diese Stränge zweckmäßigerweise unmittelbar nach dem Verlassen der Matrize zur Kornform abgelängt werden.

Eine wichtige Voraussetzung für die Verdichtung und gleichwohl Aufrechterhaltung der mikroporösen Gutstruktur in dieser zweiten Arbeitsstufe ist die Kompression des Vorgemisches unter möglichst weitgehendem Ausschluß von Scherkräften auf die Hauptmasse dieses Gemisches. Dadurch ergibt sich der Einschluß mirkodispers verteilter Luft, was zur angestrebten Mikroporosität führt.

Zur technischen Verwirklichung dieses Konzeptes hat sich das Arbeiten in einer Ringmatrizenpresse als sinnvoll erwiesen, wie sie beispielsweise in der DE 38 16 842 dargestellt ist. Beschrieben wird hier eine Ringmatrizenpresse mit einer rotierenden, von Preßkanälen durchsetzten Ringmatrize und wenigstens einer mit deren Innenfläche in Verbindung stehenden Preßrolle, die das dem Matrizenpreßraum zugeführte Material durch die Preßkanäle in einen Materialaustrag preßt. Dabei sind sowohl die Ringmatrize wie auch die Preßrolle(n) bezüglich der miteinander in Funktion tretenden Mantelflächen gleichsinnig antreibbar. In der bevorzugten Ausführungsform beim Einsatz im erfindungsgemäßen Verfahren können die Umlaufgeschwindigkeiten von Ringmatrize und Preßrolle so aufeinander abgestimmt und einander angeglichen werden, daß keine oder praktisch keine Scherkräfte auf das in das Innere der Ringmatrize eingetragene Gemisch ausgeübt werden. Die erfindungsgemäße Zielsetzung wird dadurch in mehrfacher Weise begünstigt. Das mikrodisperse Luft enthaltende Gemisch wird lediglich in Richtung des Auspreßdruckes druckbelastet und damit verdichtet, ohne die primär vorgegebene Struktur hoher Mikroporosität zu zerstören. Das angestrebte Ergebnis sind die vergleichsweise hohen Werte der inneren Oberfläche der Preßlinge, die beispielsweise im Bereich von 2 bis 5 m²/g, insbesondere im Bereich von etwa 3 bis 5 m²/g, liegen können. Werte in dieser Größe sind nur dadurch einzustellen, daß der Prozentsatz an Mikroporen eines Durchmessers unterhalb 1 »m, vorzugsweise unterhalb 0,1 »m oder sogar unterhalb 0,01 »m, vergleichsweise hoch gehalten wird.

Die Verarbeitung des im ersten Arbeitsschritt homogenisierten Gemisches unter Ausschluß wesentlicher Scherkräfte führt aber auch zu weiteren Vorteilen. Die Einzelbestandteile des Gemisches liegen wie in einer Schüttung individualisiert nebeneinander, ein Verschmieren plastischer und/oder thermoplastischer Gutanteile über größere Bereiche benachbarter Oberflächen von Feststoffteilchen findet nicht statt. Für die rasche Wiederauflösbarkeit des Preßlings kann das eine substantielle Hilfe bedeuten. Gut wasserlösliche Mischungskomponenten, beispielsweise entsprechende Anteile von Neutralsalzen und/oder Waschalkalien, sind bei Wasserzutritt der unmittelbaren Interaktion mit dem Wasser zugänglich, es bedarf nicht erst des Ablösens beispielsweise einer auf dem feinkristallinen Gut verschmierten Tensidschicht.

Schließlich wirkt sich der Ausschluß von Scherkräften auf das Schüttgut bei dessen Verdichtung aber auch in Richtung auf eine Einschränkung der Temperatursteigerung aus, die mit dem Eintrag der beträchtlichen mechanischen Kräfte in das zu verdichtende Schüttgut stets verbunden ist. Im erfindungsgemäßen Sinne ist es zur weiterhin verbesserten Temperaturkontrolle bevorzugt, mit Ringmatrizen-Pressen zu arbeiten, die eine Temperatursteuerung im Inneren der Ringmatrize ermöglichen. Eine geeignete Ausführungsform ist in der bereits genannten DE 38 16 842 beschrieben. Hier wird vorgesehen, die Preßrolle durch ein Heiz- beziehungsweise Kühlmedium temperatursteuerbar auszugestalten. Das erfindungsgemäße Verfahren macht in der zweiten Arbeitsstufe davon Gebrauch. Dabei werden Guttemperaturen von etwa 80 °C, vorzugsweise von etwa 70 °C, innerhalb der Ringmatrize nicht überstiegen. Untere Grenzwerte für die Guttemperatur im Verarbeitungsschritt liegen üblicherweise im Temperaturbereich von etwa 30 bis 40 °C, wobei Arbeitstemperaturen für das Verpressen des Schüttguts im Bereich von etwa 45 bis 60 °C besonders geeignet sein können.

Die hier geschilderten Temperaturbedingungen können ihrerseits für die Auswahl der Kleberkomponenten (b) und/oder für die Mitverwendung von Flüssigkomponenten in der ersten Mischstufe mitbestimmend sein. So können Kleberkomponenten (b) in feinpartikulärer und im wesentlichen homogen im Stoffgemisch verteilter Form bevorzugt sein, die - gegebenenfalls unter Mitwirkung der bei Raumtemperatur flüssigen Mischungsbestandteile - im Temperaturbereich oberhalb 40 °C und insbesondere im Temperaturbereich von etwa 45 bis 70 °C soweit erweichen, daß sie unter den erfindungsgemäßen Arbeitsbedingungen und nachfolgend im wieder abgekühlten kornförmigen Extrudat Klebewirkung ausbilden.

Die Möglichkeit der Temperaturkontrolle im zweiten Verarbeitungsschritt ist unter anderem auch mitbestimmend für die Mischungsverhältnisse der Trockenkomponenten (a) zu den Kleberkomponenten (b) in den eingesetzten Mehrstoffgemischen. Bevorzugt ist im allgemeinen die Kleberkomponente(n) (b) höchstens etwa mengengleich mit den Komponenten (a) einzusetzen, wobei jedoch üblicherweise geringere Mischungsanteile (b), bezogen auf Mischungsanteile (a), bevorzugt sein können. Geeignete Stoffgemische im Sinne der Erfindung enthalten die Kleberkomponenten (b) in Mengen im Bereich von etwa 15 bis 40 Gew.-%, bezogen auf die Preßlinge.

Unter Einhaltung der erfindungsgemäß angestrebten mikroporösen Grundstruktur mit hoher innerer Oberfläche können dann in der Ringmatrizenpresse Schüttgewichte der strangförmig extrudierten und bevorzugt unmittelbar anschließend zur Kornform abgelängten Extrudate von wenigstens 500 g/l eingestellt werden. Vorzugsweise liegen die Schüttgewichte der erfindungsgemäß beschriebenen kornförmigen Preßlinge bei oder oberhalb etwa 600 g/l, wobei je nach Arbeitsbedingungen sowie Wahl und Abstimmung der Mischungskomponenten aufeinander deutlich höhere Werte, beispielsweise solche im Bereich bis etwa 900 g/l, oder auch noch darüber, eingestellt werden können. Besonders geeignete Schüttgewichte können beispielsweise im Bereich von etwa 550 bis 850 g/l liegen.

Geeignete Korngrößen für die erfindungsgemäß beschriebenen Preßlinge liegen beispielsweise im Bereich von etwa 1 bis 3 mm, wobei die Preßlinge in an sich bekannter Weise eher stäbchenförmig oder eher kugelförmig ausgebildet sein können. Hierzu kann es zweckmäßig sein, daß das Gut in Bohrungen mit einem Durchmesser von etwa 0,8 bis 1,5 mm verpresst und vorzugsweise auf Längen im Bereich von etwa 1 bis 2 mm abgelängt wird. Die frisch extrudierten Preßlinge können gewünschtenfalls in einem anschließenden Verfahrensschritt verrundet werden, wobei die Verrundung zweckmäßigerweise vor dem Erstarren des Preßgutes durch Absinken der Temperatur stattfindet.

Weitere an sich bekannte Hilfsmaßnahmen zur Stabilisierung der primär anfallenden Preßlinge, die im Rahmen der Erfindung mitverwendet werden können, sind beispielsweise die Schockkühlung der primär austretenden Gutstränge und der daraus beispielsweise mittels Abstreifmesser erhaltenen Granulate, falls gewünscht eine Trocknung dieser Granulate, zum Beispiel in einem Wirbelschichttrockner, und/oder das Abpudern des Primärgranulats mit feinteiligem Pulver. Wie bereits angegeben kann durch die geeignete Wahl der erfindungsgemäß eingesetzten Mischungskomponenten nach Art und/oder Menge auf solche Hilfsmaßnahmen aber auch verzichtet werden, beziehungsweise ein zahlenmäßig untergeordneter Pulveranteil mit ausgepreßt werden, der dann bei der nachfolgenden Verrundung zur Abpuderung des Primär-Granulats dient. Die so hergestellten Preßlinge können in einem weiteren Verfahrensschritt weiterverarbeitet werden, wodurch die gewünschte Anbietungsform erhalten wird. So ist es beispielsweise möglich, die Preßlinge zusammen mit anderen Waschmittelbestandteilen, die durch Granulierung, Sprühtrocknung, Pelletierung oder Extrusion erhalten wurden, zu vermengen. Vorzugsweise werden die Preßlinge jedoch separat abgepackt, wobei es insbesondere bevorzugt ist, die Preßlinge, die entweder vollständige Waschmittel oder Waschmitteladditive darstellen, portioniert abzupacken, wobei eine Portion üblicherweise für einen Waschvorgang ausreicht.

Es folgen allgemeine Angaben zur Auflistung geeigneter Wirkstoffe und zur Zusammensetzung geeigneter Wirkstoffgemische, wobei die Zuordnung der im einzelnen genannten Komponenten zu den Stoffklassen der Trockenkomponenten (a), der Kleberkomponenten (b) beziehungsweise den gegebenenfalls in geringer Menge mitzuverwendenden Flüssigkomponenten aufgrund des allgemeinen Fachwissens im Lichte der Angaben zur erfindungsgemäßen Verfahrensdurchführung und den hierbei eingesetzten Arbeitsbedingungen möglich ist. In diesem Zusammenhang ist auch auf die umfangreiche Fachliteratur zu verweisen, wie sie sich im einzelnen aus der einschlägigen Patentliteratur und Fachbüchern zu Wasch- und Reinigungsmitteln ergibt.

Als anionische Tenside sind z.B. Seifen aus natürlichen oder synthetischen, vorzugsweise gesättigten Fettsäuren brauchbar. Geeignet sind insbesondere aus natürlichen Fettsäuren, z.B. Kokos-, Palmkern- oder Talgfettsäuren abgeleitete Seifengemische. Bevorzugt sind solche, die zu 50 bis 100 % aus gesättigten C₁₂₋₁₈-Fettsäureseifen und zu 0 bis 50 % aus Ölsäureseife zusammengesetzt sind. Weiterhin geeignete synthetische anionische Tenside sind solche vom Typ der Sulfonate und Sulfate.

Als Tenside vom Sulfonattyp kommen Alkylbenzolsulfonate, vorzugsweise C₉-C₁₃-Alkylbenzolsulfonate, Olefinsulfonate, d.h. Gemische aus Alken- und Hydroxyalkansulfonaten sowie Disulfonaten, wie man sie beispielsweise aus C₁₂₋₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C₁₂₋₁₈-Alkanen durch Sulfochlorierung oder Sulfoxidation und anschließende Hydrolyse beziehungsweise Neutralisation beziehungsweise durch Bisulfitaddition an Olefinen erhältlich sind, sowie insbesondere die Ester von α-Sulfofettsäuren (Estersulfonate), z.B. die α-sulfonierten Methylester der hydrierten Kokos-, Palmkern- oder Talgfettsäuren.

Geeignete Tenside vom Sulfattyp sind die Schwefelsäuremonoester aus primären Alkoholen natürlichen und synthetischen Ursprungs, d.h. aus Fettalkoholen, z.B. Kokosfettalkoholen, Talgfettalkoholen, Oleylalkohol, Lauryl-, Myristyl-, Palmityl- oder Stearylalkohol, oder den C₁₀₋₂₀-Oxoalkoholen, und diejenigen sekundärer Alkohole dieser Kettenlänge. Auch die Schwefelsäuremonoester der mit 1 bis 6 Mol Ethylenoxid ethoxylierten Alkohole, wie 2-Methyl-verzweigte C₉₋₁₁-Alkohole mit im Durchschnitt 3,5 Mol Ethylenoxid sind geeignet. Ferner eigen sich sulfatierte Fettsäuremonoglyceride.

Die anionischen Tenside können in Form ihrer Natrium-, Kalium- und Ammoniumsalze sowie als lösliche Salze organischer Basen, wie Mono-, Di-oder Triethanolamin vorliegen. Der Gehalt erfindungsgemäßer Waschmittel an anionischen Tensiden beziehungsweise an anionischen Tensidgemischen beträgt vorzugsweise 5 bis 40, insbesondere 8 bis 30 Gew.-%.

Als nichtionische Tenside sind Anlagerungsprodukte von 1 bis 40, vorzugsweise 2 bis 20 Mol Ethylenoxid an 1 Mol einer aliphatischen Verbindung mit im wesentlichen 10 bis 20 Kohlenstoffatomen aus der Gruppe der Alkohole, Carbonsäuren, Fettamine, Carbonsäureamide oder Alkansulfonamide verwendbar. Besonders wichtig sind die Anlagerungsprodukte von 3 bis 20 Mol Ethylenoxid an primäre Alkohole, wie z.B. an Kokos- oder Talgfettalkohole, an Oleylalkohol, an Oxoalkohole, oder an sekundäre Alkohole mit 8 bis 18, vorzugsweise 12 bis 18 C-Atomen.

Neben den wasserlöslichen Nonionics sind aber auch nicht, beziehungsweise nicht vollständig wasserlösliche Polyglykolether mit 2 bis 7 Ethylenglykoletherresten im Molekül von Interesse, insbesondere, wenn sie zusammen mit wasserlöslichen, nichtionischen oder anionischen Tensiden eingesetzt werden.

Außerdem können als nichtionische Tenside auch Alkylglykoside der allgemeinen Formel R-O-(G)ₓ eingesetzt werden, in der R einen primären geradkettigen oder in 2-Stellung methylverzweigten aliphatischen Rest mit 8 bis 22, vorzugsweise 12 bis 18 C-Atomen bedeutet, G ein Symbol ist, das für eine Glykose-Einheit mit 5 oder 6 C-Atomen steht, und der Oligomerisierungsgrad x zwischen 1 und 10, vorzugsweise zwischen 1 und 2 und insbesondere deutlich kleiner als 1,5, beispielsweise zwischen 1,1 und 1,4, liegt.

Als organische und anorganische Gerüstsubstanzen eignen sich schwach sauer, neutral oder alkalisch reagierende lösliche und/oder unlösliche Komponenten, die Calciumionen auszufällen oder komplex zu binden vermögen. Geeignete und insbesondere ökologisch unbedenkliche Buildersubstanzen, wie feinkristalline, synthetische wasserhaltige Zeolithe vom Typ NaA, die ein Calciumbindevermögen im Bereich von 100 bis 200 mg CaO/g aufweisen, finden eine bevorzugte Verwendung. Ihre Teilchengröße liegt üblicherweise im Bereich von 1 bis 10 »m. Ihr Gehalt in den Mitteln beträgt im allgemeinen 0 bis 60, vorzugsweise 10 bis 45 Gew.-%, bezogen auf wasserfreie Substanz.

Als weitere Co-Builder-Bestandteile, die insbesondere zusammen mit den Zeolithen eingesetzt werden können, kommen (co)-polymere Polycarboxylate in Betracht, wie Polyacrylate, Polymethacrylate und insbesondere Copolymere der Acrylsäure mit Maleinsäure, vorzugsweise solche aus 50 % bis 10 % Maleinsäure. Das Molekulargewicht der Homopolymeren liegt im allgemeinen zwischen 1000 und 100000, das der Copolymeren zwischen 200 und 200000, vorzugsweise 50000 bis 120000, bezogen auf freie Säure. Ein besonders bevorzugtes Acrylsäure-Maleinsäure-Copolymer weist ein Molekulargewicht von 50000 bis 100000 auf. Geeignete, wenn auch weniger bevorzugte Verbindungen dieser Klasse sind Copolymere der Acrylsäure oder Methacrylsäure mit Vinylethern, wie Vinylmethylether, in denen der Anteil der Säure mindestens 50 % beträgt. Brauchbar sind ferner Polyacetalcarbonsäuren, wie sie beispielsweise in den US-Patentschriften 4,144,226 und 4,146,495 beschrieben sind sowie polymere Säure, die durch Polymerisation von Acrolein und anschließende Disproportionierung mittels Alkalien erhalten werden und aus Acrylsäureeinheiten und Vinylalkoholeinheiten beziehungsweise Acroleineinheiten aufgebaut sind.

Brauchbare organische Gerüstsubstanzen sind beispielsweise die bevorzugt in Form ihrer Natriumsalze eingesetzten Polycarbonsäuren, wie Citronensäure und Nitrilotriessigsäure (NTA), sofern ein derartiger Einsatz aus ökologischen Gründen nicht zu beanstanden ist.

In Fällen, in denen ein Phosphat-Gehalt toleriert wird, können auch Phosphate mitverwendet werden, insbesondere Pentanatriumtriphosphat, gegebenfalls auch Pyrophosphate sowie Orthophosphate, die in erster Linie als Fällungsmittel für Kalksalze wirken. Der Gehalt an Phosphaten, bezogen auf Pentanatriumtriphosphat, liegt unter 30 Gew.-%. Es werden jedoch bevorzugt Mittel ohne Phosphatgehalt eingesetzt.

Geeignete anorganische, nicht komplexbildende Salze sind die - auch als "Waschalkalien" bezeichneten - Bicarbonate, Carbonate, Borate oder Silikate der Alkalien; von den Alkalisilikaten sind vor allem die Natriumsilikate mit einem Verhältnis Na₂O : SiO₂ wie 1 : 1 bis 1 : 3,5 brauchbar.

Zu den sonstigen Waschmittelbestandteilen zählen Vergrauungsinhibitoren (Schmutzträger), Schauminhibitoren, Bleichmittel und Bleichaktivatoren, optische Aufheller, Enzyme, textilweichmachende Stoffe, Farb- und Duftstoffe sowie Neutralsalze.

Vergrauungsinhibitoren haben die Aufgabe, den von der Faser abgelösten Schmutz in der Flotte suspendiert zu halten und so das Vergrauen zu verhindern. Hierzu sind wasserlösliche Kolloide meist organischer Natur geeignet, wie beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppe enthaltende Polyamide sind für diesen Zweck geeignet. Weiterhin lassen sich lösliche Stärkepräperate und andere als die oben genannten Stärkeprodukte verwenden, z.B. abgebaute Stärke, Aldehydstärken usw.. Auch Polyvinylpyrrolidon ist brauchbar. Carboxymethylcellulose (Na-Salz), Methylcellulose, Methylhydroxyethylcellulose und deren Gemische sowie Polyvinylpyrrolidon werden vorzugsweise, insbesondere in Mengen von 0,1 bis 5 Gew.-%, bezogen auf das Mittel, eingesetzt.

Das Schäumvermögen der Tenside läßt sich durch Kombination geeigneter Tensidtypen steigern oder verringern; eine Verringerung läßt sich ebenfalls durch Zusätze nichttensidartiger organischer Substanzen erreichen. Ein verringertes Schäumvermögen, das beim Arbeiten in Maschinen erwünscht ist, erreicht man vielfach durch Kombination verschiedener Tensidtypen, z.B. von Sulfaten und/oder Sulfonaten mit Nonionics und/oder mit Seifen. Bei Seifen steigt die schaumdämpfende Wirkung mit dem Sättigungsgrad und der C-Zahl des Fettsäurerestes an. Als schauminhibierende Seifen eignen sich daher solche Seifen natürlicher und synthetischer Herkunft, die einen hohen Anteil an C₁₈₋₂₄-Fettsäuren aufweisen. Geeignete nichttensidartige Schauminhibitoren sind Organopolysiloxane und deren Gemische mit mikrofeiner, gegegebenenfalls silanierter Kieselsäure, Paraffine, Wachse, Mikrokristallinwachse und deren Gemische mit silanierter Kieselsäure. Auch von C₁₂₋₂₀-Alkylaminen und C₂₋₆-Dicarbonsäuren abgeleitete Bisacylamide sind brauchbar. Mit Vorteil werden auch Gemische verschiedener Schauminhibitoren verwendet, z.B. solche aus Silikonen und Paraffinen oder Wachsen. Vorzugsweise sind die Schauminhibitoren an eine granulare, in Wasser lösliche beziehungsweise dispergierbare Trägersubstanz gebunden.

Unter den als Bleichmittel dienenden, in Wasser H₂O₂ liefernden Verbindungen haben das Natriumperborat-tetrahydrat und das Natriumperborat-monohydrat besondere Bedeutung. Weitere brauchbare Bleichmittel sind beispielsweise Peroxycarbonat, Peroxypyrophosphate, Citratperhydrate sowie H₂O₂ liefernde persaure Salze oder Persäuren, wie Perbenzoate, Peroxaphthalate, Diperazelainsäure oder Diperdodecandisäure.

Um beim Waschen bei Temperaturen von 60°C und darunter eine verbesserte Bleichwirkung zu erreichen, können Bleichaktivatoren in die Mittel eingearbeitet werden. Beispiele hierfür sind mit H₂O₂ organische Persäuren bildende N-Acyl- beziehungsweise O-Acyl-Verbindungen, vorzugsweise N,N'tetraacylierte Diamine, wie N,N,N',N'-Tetraacetylethylendiamin, ferner Carbonsäureanhydride und Ester von Polyolen, wie Glucosepentaacetat.

Die Waschmittel können als optische Aufheller Derivate der Di-aminostilbendisulfonsäure beziehungsweise deren Alkalimetallsalze enthalten. Geeignet sind z.B. Salze der 4,4'-Bis(2-anilino-4-morpholino-1,3,5-triazin-6-yl-amino)-stilben-2,2' disulfonsäure oder gleichartig aufgebaute Verbindungen, die anstelle der Morpholinogruppe eine Diethanolaminogruppe, eine Methylaminogruppe, eine Anilinogruppe oder eine 2-Methoxyethylaminogruppe tragen. Weiterhin können Aufheller vom Typ des substituierten 4,4'-Distyryl-diphenyls anwesend sein; z.B. die Verbindung 4,4' -Bis-(4-chlor-3-sulfostyryl)-diphenyl. Auch Gemische der vorgenannten Aufheller können verwendet werden.

Als Enzyme kommen solche aus der Klasse der Protheasen, Lipasen und Amylasen beziehungsweise deren Gemische in Frage. Besonders geeignet sind aus Bakterienstämmen oder Pilzen, wie Bacillus subtilis, Bacillus licheniformis und Streptomyces griseus gewonnene enzymatische Wirkstoffe. Vorzugsweise werden Proteasen vom Subtilisin-Typ und insbesondere Proteasen, die aus Bacillus lentus gewonnen werden, eingesetzt. Die Enzyme können an Trägerstoffen adsorbiert und/oder in Hüllsubstanzen eingebettet sein, um sie gegen vorzeitige Zersetzung zu schützen.

Als Stabilisatoren insbesondere für Perverbindungen und Enzyme kommen die Salze von Polyphosphonsäuren, insbesondere die Natriumsalze von 1-Hydroxyethan-1,1-diphosphonsäure (HEDP) oder Diethylentriamin-pentamethylenphosphonsäure (DTPMP bzw. DETPMP) in Betracht.

Die erfindungsgemäße Lehre eignet sich dabei sowohl zur Herstellung von Wasch- und/oder Reinigungsmittelgemischen, insbesondere Textilwaschmitteln in Form leicht wasserlöslicher lagerbeständiger Granulate, als auch zur Herstellung von Wirkstoffkonzentraten aus dem Bereich dieser Arbeitsmittel, insbesondere für die Einarbeitung in Textilwaschmittel, die Granulate unterschiedlicher Wirkstoffe in vorbestimmten Mischungsverhältnissen enthalten. Lediglich beispielhaft sei hier der folgende Fall geschildert: Zur Einstellung einer guten Lagerstabilität eines für die Textilwäsche bei niederen Waschtemperaturen geeigneten Textilwaschmittels in Trockenform sind Perborate und Bleichaktivatoren getrennt voneinander in unterschiedlichen Granulaten vorzusehen, die dann in vorbestimmten Mengenverhältnissen gemischt werden. Beide Korntypen können getrennt voneinander erfindungsgemäß hergestellt beziehungsweise ausgebildet sein und dann in Mischung miteinander lagerstabil vorliegen. Beispielsweise läßt sich das erfindungsgemäße Verfahren mit Vorteil für die Gewinnung von Bleichaktivator-Granulaten einsetzen, wie sie beispielsweise in der älteren deutschen Patentanmeldung DE 4024759 beschrieben sind.

### Beispiele

Zur Herstellung der kornförmigen, leicht löslichen Trockenkonzentrate wurden die Bestandteile (A) bis (K), von denen nur die Komponenten (B) in flüssiger Form vorliegen - alle übrigen Komponenten sind fest - in den in der Tabelle angegebenen Mischungsverhältnissen in einem Pflugscharmischer (Fa. Lödige, Deutschland) eine Minute intensiv vermischt. Das so erhaltene Vorgemisch wurde anschließend kontinuierlich einer Ringmatrizenpresse (Pelletpresse, Ausführungsform DE 3816842, Fa. Schlüter, Deutschland) zugeführt, deren temperierbarer Koller (Preßrolle) auf 20°C gekühlt war. Da es während der Durchführung des Verfahrens generell zu Temperatursteigerungen im Produkt kommt, ist eine Kühlung des Kollers erforderlich. Auf diese Weise konnte eine Produkttemperatur von maximal 50°C sichergestellt werden. Der Durchmesser der Preßkanäle in der Ringmatrize betrug 1 - 1,5 mm (siehe Tabelle 1). Der Abstand zwischen Preßrolle und Ringmatrize betrug 1,8 - 2 mm (siehe Tabelle 1). Durch ein an der Außenseite der Ringmatrize angebrachtes Messer wurde der austretende Strang jeweils in der Länge von 1,2 - 1,5 mm abgeschnitten. Zusätzlich wurden die abgelängten Granulate in einem marktgängigen Rondiergerät vom Typ Marumerizer verrundet. Die Klebrigkeit der Partikeloberfläche wurde durch Abpuderung mittels des während des Prozesses entstehenden Feinstaubanteils verhindert, so daß eine separate Zugabe eines weiteren Feststoffes nicht erforderlich war. Die so hergestellten Produkte 1 - 6 wurden gesiebt: Feinanteil (kleiner als 0,6 mm) und Überkornanteil (größer als 1,6 mm) wurden abgetrennt. Der Feinanteil der Granulate lag in allen Fällen unterhalb 5%, der Überkornanteil lag unterhalb 1%. Das Schüttgewicht der gesiebten Produkte variierte zwischen 650 g/l und 770 g/l.

Die in den Beispielen 1 bis 6 hergestellten Konzentrate können direkt als Waschmittel oder - falls gewünscht - mit nicht-pelletierten oder pelletierten, aber separat hergestellten Rezepturbestandteilen gemischt werden.

### Beispiele 7 - 15

Die Preßlinge gemäß Beispiel 4, sowie erfindungsgemäß ausgebildete Preßlinge einer Reihe weiterer Rezepturzusammenstellungen wurden mittels Hg-Porosimetrie vermessen. Es wurden dabei die folgenden Parameter bestimmt:
Inneres Gesamtvolumen in mm³/g
Gesamtporosität in Vol.-%
Mittlerer Porenradius in Mikrometer
Spezifische Oberfläche in m²/g
Die relative Volumenverteilung in mm³/g innerhalb der nachfolgenden Bereiche des jeweiligen Porenradius (in »m):
0,001 bis 0,01; 0,01 bis 0,1; 0,1 bis 1; 1 bis 10 und 10 bis 100
Die untersuchten Preßlinge sind dabei wie zuvor zu den Beispielen 1 bis 6 angegeben hergestellt worden und entsprechen den nachfolgenden Gesamtrezepturen:

### Beispiel 4:

wie zuvor angegeben

### Beispiel 7:

Bleichaktivator-Granulat aus den folgenden Bestandteilen:
80 Gew.-% TAED
8,0 Gew.-% Natriumdodecylbenzolsulfonat (96 %ig)
4,0 Gew.-% C₁₆₋₁₈-Talgalkoholsulfat
6,0 Gew.-% C₁₂₋₁₈-Fettalkohol mit 5 EO
2,0 Gew.-% Zeolith NaA

### Beispiel 8:

Auch hierbei handelt es sich um ein Bleichaktivator-Granulat, das der folgenden Zusammensetzung entspricht:
85 Gew.-% TAED
10 Gew.-% Natriumdodecylbenzolsulfonat (96 %ig)
5,0 Gew.-% C₁₂₋₁₈-Fettalkohol mit 7 EO
Die Rezepturen zu den Granulaten beziehungsweise Preßlingen gemäß den Beispielen 9 bis 15 sind in der nachfolgenden Tabelle 2 zusammengefaßt. Dabei sind die Materialien der Beispiele 11 bis 15 im erfindungsgemäßen Sinn mittels der Pelletpresse hergestellte Formkörper. Die Granulate gemäß Beispielen 9 und 10 sind demgegenüber Extrudate, die durch Strangextrusion in einem Schneckenextruder mit nachgeschalteter Lochplatte gemäß der Lehre der deutschen Patentanmeldung DE 39 26 253 hergestellt worden sind. Diese beiden Beispiele sind als Vergleichsbeispiele hier mit aufgenommen und zeigen insbesondere im Vergleich der spezifischen inneren Oberfläche (Tabelle 3) des Granulats deutlich geringere Werte als die im erfindungsgemäßen Sinne definierten Preßlinge aus der Pelletpresse.

Die durch Hg-Porosimetrie erfaßten Meßwerte sind in der nachfolgenden Tabelle 3 zusammengefaßt.

### Beispiele 16 - 28

Die in der nachfolgenden Tabelle 4 zusammengefaßten Rezepturen der Beispiele 16 - 21 beschreiben Spezial-Waschmittelzusammensetzungen (Spezial-WM), die zu Granulatkörnern mit einer mittleren Partikelgröße im Bereich von 1 bis 1,2 mm verdichtet werden. Dabei gilt im einzelnen das Folgende:

Die Rezepturen der Beispiele 16 und 17 wurden wiederum durch Strangextrusion in einem Schneckenextruder mit nachgeschalteter Lochplatte gemäß der Lehre der deutschen Patentanmeldung DE 39 26 253 hergestellt und sind damit Vergleichsprodukte zu den über die Pelletpresse verarbeiteten Rezepturgemischen gemäß Beispielen 18 - 21.

Die anschließende Tabelle 5 faßt die Rezepturen der Beispiele 22 - 28 zusammen, die durchweg Universal-Waschmittel (UWM) zum Gegenstand haben. Auch hier sind zwei Vertreter mittels Extrusion über einen Schneckenextruder mit nachgeschalteter Lochplatte in der zuvor angegebenen Weise verarbeitet (Beispiele 22 und 23). Die gleichen Ausgangsrezepturen werden dann aber noch einmal über die Pelletpresse im erfindungsgemäßen Sinne zu Preßlingen verarbeitet, wobei die Rezeptur des Beispiels 22 dem erfindungsgemäßen Beispiel 28 und die Rezeptur des Beispiels 23 dem erfindungsgemäßen Beispiel 27 entspricht.

An den granulierten Wirkstoffmischungen gemäß Beispielen 16 - 28 wird unter jeweils identischen Standardbedingungen die Lösezeit in Wasser (in Sekunden) bestimmt. Die dabei erhaltenen Ergebnisse sind in der anschließenden Tabelle 6 zusammengefaßt. Die Auswertung der Beispielsgruppen zeigt das Folgende:

### Beispiele 16 - 21. Spezial-Waschmittel:

Während die erfindungsgemäß pelletierten Stoffgemische durchweg eine Lösezeit unterhalb 100 Sekunden zeigen, liegt die Löslichkeitsdauer der beiden Extrudate oberhalb 200 Sekunden.

### Beispiele 22 - 28. Universal-Waschmittel:

Interessant ist hier zunächst der Vergleich der Extrudate (22 und 23) mit den entsprechenden Pellets (28 und 27). Der Vergleich beider zueinander gehöriger Paare zeigt die geringere Lösezeit der Pellets gegenüber dem jeweiligen Extrudat. Die Beispiele 24 - 26 zeigen dann allerdings, daß auch - rezepturabhängig - die Auf lösung erfindungsgemäß hergestellter Granulate in Pelletform im Einzelfall einen nicht unbeträchtlichen Zeitraum benötigen kann.

In Rohstoffen enthaltenes Wasser wurde nicht separat berücksichtigt.

**Tabelle 6**

| Beispiel | | Lösezeit (90%ige Auflösung in Wasser unter Standardbedingungen* (sec) | Partikelgröße (mm) | |
|---|---|---|---|---|
| 16 | Spez.WM-Extrudat | 252 | 1,2 | |
| 17 | Spez.WM-Extrudat | 230 | 1,2 | |
| 18 | Spez.WM-Pellet | 80 | 0,4 | 1,25 |
| 19 | Spez.WM-Pellet | 91 | 0,4 | 1,25 |
| 20 | Spez.WM-Pellet | 80 | 0,4 | 1,25 |
| 21 | Spez.WM-Pellet | 99 | 0,4 | 1,25 |
| 22 | UWM-Extrudat | 324 | 1,6 | |
| 23 | UWM-Extrudat | 282 | 1,4 | |
| 24 | UWM-Pellet | 264 | 1,2 | |
| 25 | UWM-Pellet | 216 | 1,0 | |
| 26 | UWM-Pellet | 378 | 1,2 | |
| 27 | UWM-Pellets (entsprechend UWM-Extrudat 23) | 198 | 1,0 | |
| 28 | UWM-Pellets (entsprehend UWM-Extrudat 22) | 222 | 1,0 | |

| | | | | |
|---|---|---|---|---|
| * In ein 1 Liter-Glasgefäß wurden 500 g demineralisiertes Wasser (20 °C) eingefüllt, der Propellerrührer mit einer Drehzahl von 900 Umdrehungen pro Minute eingeschaltet und die Leitfähigkeitsmeßzelle eingetaucht. Danach wurden 5 g des Waschmittels zugegeben. Die Änderung der Leitfähigkeit wurde über einen Schreiber festgehalten. Die Messung erfolgte solange, bis kein Anstieg der Leitfähigkeit mehr feststellbar war. Die Zeit bis zum Erreichen der Leitfähigkeitskonstanz ist die Lösezeit des gesamten Waschmittels (100 %). Die Lösezeit bei 90%iger Auflösung wurde rechnerisch ermittelt. | | | | |

## Patentansprüche

1. Rieselfähige und lagerbeständige grobkörnige Preßlinge, enthaltend Inhaltsstoffe von Wasch- und/oder Reinigungsmitteln in konzentrierter Form, hergestellt durch formgebendes Verpressen eines wenigstens weitgehend homogenisierten feinkörnigen Vorgemisches der Inhaltsstoffe, dem auch bei Raumtemperatur flüssige Komponenten in geringen Mengen zugesetzt sein können, dadurch gekennzeichnet, daß sie haftfest verbundene trockene Gemische mit Schüttgewichten von wenigstens 500g/l aus
a) feinkörnigen Inhaltsstoffen ohne ausgeprägte Haft- bzw. Klebereigenschaften mit
b) feinkörnigen Inhaltsstoffen mit Haft- bzw. Klebereigenschaften enthalten, durch formgestaltendes Verpressen bei mäßig erhöhten Temperaturen, wobei Guttemperaturen von 80 °C nicht überstiegen werden, ohne Einwirkung wesentlicher Scherkräfte, die zu einer substantiellen Verschmierung im Prinzip schmierfähiger Mischungsbestandteile führen könnten, auf das feinkörnige Gut hergestellt worden sind und
c) Luft in mikrodisperser Verteilung im Preßling enthalten und eine innere Oberfläche - bestimmt mittels Quecksilberporosimetrie - von wenigstens 1 m²/g aufweisen.

2. Preßlinge nach Anspruch 1, dadurch gekennzeichnet, daß sie Schüttgewichte bei oder oberhalb etwa 600 g/l, zum Beispiel im Bereich bis etwa 850 g/l aufweisen.

3. Preßlinge nach einem der Ansprüche 1 oder 2, dadurch gekennzeichnet, daß sie eine innere Oberfläche bei oder oberhalb von 1,5 - 2 m²/g aufweisen, die insbesondere im Bereich von etwa 3 bis 5 m²/g liegen kann.

4. Preßlinge nach einem der Ansprüche 1 bis 3, dadurch gekennzeichnet, daß ihr Anteil an Mikroporen eines Durchmesser unterhalb 1»m wenigstens etwa 30 Vol.-%, vorzugsweise wenigstens etwa 50 Vol.-% der Gesamtporosität ausmacht.

5. Preßlinge nach einem der Ansprüche 1 bis 4, dadurch gekennzeichnet, daß sie de Komponenten (a) zu den Kleberkomponenten (b) in Mengenverhältnissen enthalten, die unter den Arbeitsbedingungen der Verpressung zum Grenzbereich der Ausbildung formstabiler Preßlinge führen, wobei solche Mischungsverhältnisse bevorzugt sind, die im formgebenden Verarbeitungsschritt neben den Preßlingen zu geringen Mengen pulverförmigen Gutes führen.

6. Preßlinge nach einem der Ansprüche 1 bis 5, dadurch gekennzeichnet, daß sie zur Ausbildung des haftfesten Materialverbundes im Preßling zusammen mit den festen feinteiligen Kleberkomponenten (b) beschränkte Mengen bei Raumtemperatur flüssiger Mischungsbestandteile mit oder ohne Eigenwirkung für Wasch- und/oder Reinigungsmittel enthalten, die im Preßling vorzugsweise weitgehend homogen verteilt und ohne substantielle Beeinträchtigung der Mikroporosität vorliegen.

7. Preßlinge nach einem der Ansprüche 1 bis 6, dadurch gekennzeichnet, daß sie als Kleberkomponenten (b) Mischungsbestandteile mit Eigenwirkung in Wasch- und/oder Reinigungsmitteln und insbesondere entsprechende Komponenten organischer Natur enthalten, wobei hier bei Raumtemperatur feste Tensidverbindungen und/oder entsprechende Polymerverbindungen natürlichen und/oder synthetischen Ursprungs bevorzugt sind, die durch Mitverwendung geringer Mengen bei Raumtemperatur flüssiger Bestandteile in ihrer Kleberfunktion aktiviert sein können.

8. Preßlinge nach einem der Ansprüche 1 bis 7, dadurch gekennzeichnet, daß sie Kleberkomponenten (b) in feinpartikulärer und im wesentlichen homogen im Stoffgemisch verteilter Form enthalten, die - gegebenenfalls unter Mitwirkung der bei Raumtemperatur flüssigen Mischungsbestandteile - im Temperaturbereich oberhalb 40°C, insbesondere bei Temperaturen von etwa 45 - 80°C erweichen.

9. Preßlinge nach einem der Ansprüche 1 bis 8, dadurch gekennzeichnet, daß sie die Kleberkomponenten (b) höchstens etwa mengengleich mit den Komponenten (a) enthalten, wobei jedoch geringere Mischungsanteile (b) bevorzugt sind, die beispielsweise im Bereich von etwa 15 - 40 Gew.-%, bezogen auf die Preßlinge, liegen.

10. Preßlinge nach einem der Ansprüche 1 bis 9, dadurch gekennzeichnet, daß ihr Gehalt an bei Raumtemperatur flüssigen Mischungsbestandteilen nicht mehr als etwa 10 Gew.-% ausmacht und vorzugsweise im Bereich von etwa 2 - 8 Gew.-% liegt, wobei als entsprechende Komponenten insbesondere bei Raumtemperatur flüssige Niotenside, Öle und/oder beschränkte Wassermengen in Betracht kommen.

11. Preßlinge nach einem der Ansprüche 1 bis 10, dadurch gekennzeichnet, daß als Komponenten (a) feinteilige feste anorganische und/oder organische Mischungskomponenten mit Eigenwirkung in Wasch- und/oder Reinigungsmitteln wie Builder beziehungsweise Gerüstsubstanzen, anorganische alkalische und neutrale bis leicht saure Salze, Bleichmittel, Bleichaktivatoren und quellfähige Schichtsilikate vorliegen.

12. Preßlinge nach einem der Ansprüche 1 bis 11, dadurch gekennzeichnet, daß als Komponenten (a) Bestandteile mitverwendet werden, die zur internen Wasserbindung - zum Beispiel in Form von Kristallwasser - befähigt sind.

13. Verfahren zur Herstellung der Preßlinge nach einem der Ansprüche 1 bis 12, dadurch gekennzeichnet, daß man die Komponenten (a) und Kleberkomponenten (b) unter solchen Bedingungen wenigstens weitgehend homogen zu einem lockeren Vorgemisch vermischt, unter denen noch keine ausgeprägt verfestigende Kleberfunktion auftritt, dabei die gewünschtenfalls mitverwendeten Flüssigkomponenten einmischt und das Vorgemisch bei möglichst weitgehendem Ausschluß von Scherkräften auf dessen Hauptmasse unter Einschluß mikrodisperser Luft zu Preßlingen verpreßt, wobei eine innere Oberfläche - bestimmt mittels Quecksilberporosimetrie - von wenigstens 1 m²/g generiert und Schüttgewichte von wenigstens 500 g/l eingestellt werden.

14. Verfahren nach Anspruch 13, dadurch gekennzeichnet, daß die Verpressung bei leicht erhöhter Schüttguttemperatur durchgeführt wird, die vorzugsweise im Bereich von etwa 40 bis 80°C, insbesondere bei etwa 45 - 60°C liegt.

15. Verfahren nach einem der Ansprüche 13 oder 14, dadurch gekennzeichnet, daß die Verpressung mittels einer Matrizenpresse, insbesondere in einer Ringmatrizenpresse erfolgt, wobei das Schüttgut auf eine Oberfläche einer rotierenden, Bohrungen aufweisenden Matrize aufgebracht und mittels eines auf oder geringfügig oberhalb der Matrizenoberfläche rotierenden Preßwerkzeuges unter Verdichtung in die Bohrungen eingewalzt und durch diese hindurch strangförmig verpreßt und zu Granulaten abgelängt wird, wobei insbesondere durch Kontrolle der Guttemperatur und durch Variation der Walzspalthöhe zwischen Preßwerkzeug und Matrizenoberfläche der Verdichtungsgrad sowie die innere Porosität des Granulates beeinflußbar eingestellt werden.

16. Verfahren nach einem der Ansprüche 13 bis 15, dadurch gekennzeichnet, daß die Matrize und das Preßwerkzeug mit gleichsinniger Drehrichtigung angetrieben werden, wobei die Einstellung im wesentlichen identischer Mantelgeschwindigkeiten bevorzugt ist.

17. Verfahren nach einem der Ansprüche 13 bis 16, dadurch gekennzeichnet, daß das Preßwerkzeug gekühlt und hiermit die Temperatur des zu verpressenden Schüttgutes geregelt wird.

18. Verfahren nach einem der Ansprüche 13 bis 17, dadurch gekennzeichnet, daß die verpreßten Massen unmittelbar nach Austritt aus den Bohrungen der Matrize, vorzugsweise mittels Abstreifmesser, abgelängt werden.

19. Verfahren nach einem der Ansprüche 13 bis 18, dadurch gekennzeichnet, daß die Preßlinge gewünschtenfalls nach einer Trockung, zum Beispiel in einem Wirbelschichttrockner, vorzugsweise aber ohne zusätzliche Trocknung, gegebenenfalls bei leichter Abpuderung weiterverarbeitet, insbesondere portioniert abgepackt werden.

20. Verfahren nach einem der Ansprüche 13 bis 19, dadurch gekennzeichnet, daß man mit solchen Mischungsverhältnissen der Komponenten (a) zu den Kleberkomponenten (b) arbeitet, daß beim formgebenden Verpressen zusammen mit den Preßlingen geringe Anteile an nicht gebundenem Pulver anfallen, die vorzugsweise nicht mehr als etwa 10 Gew.-% und insbesondere nicht mehr als etwa 5 Gew.-% des Gutaustrages aus der Presse ausmachen.

21. Verfahren nach einem der Ansprüche 13 bis 20, dadurch gekennzeichnet, daß das Gut in Bohrungen mit einem Durchmesser von etwa 0,8 bis 1,5 mm verpresst und vorzugsweise auf Längen im Bereich von etwa 1 bis 2 mm abgelängt wird.

## Claims

1. Free-flowing and storable coarse-particle compacts containing ingredients of detergents and/or cleaning products in concentrated form, produced by the press-moulding of an at least substantially homogenized fine-particle premix of the ingredients to which components liquid at room temperature may also be added in small quantities, characterized in that they contain adhesively bound dry mixtures with apparent densities of at least 500 g/l of
(a) fine-particle ingredients without pronounced binding or adhesive properties with
(b) fine-particle ingredients with adhesive or binding properties (adhesive components (b)), have been produced by press-moulding at moderately elevated temperatures, material temperatures of 80°C not being exceeded, and in the substantial absence of shear forces on the fine-particle material which could lead to significant smearing of basically smearable constituents of the mixture and
(c) contain air in microdispersion in the compact and have an inner surface, as determined by mercury porosimetry, of at least 1 m²/g.

2. Compacts as claimed in claim 1, characterized in that they have apparent densities of the order of 600 g/l or higher, for example in the range up to about 850 g/l.

3. Compacts as claimed in claim 1 or 2, characterized in that they have an inner surface of the order of 1.5 to 2 m²/g or higher and, more particularly, in the range from about 3 to 5 m²/g.

4. Compacts as claimed in any of claims 1 to 3, characterized in that their percentage content of micropores smaller than 1 »m in diameter makes up at least about 30% by volume and preferably at least about 50% by volume of the total porosity.

5. Compacts as claimed in any of claims 1 to 4, characterized in that they contain the components (a) and the adhesive components (b) in quantity ratios which, under the operating conditions prevailing during press-moulding, lead to the borderline for the formation of dimensionally stable compacts, preferred mixing ratios being those which, in addition to the compacts, lead to small quantities of powder in the pressing step.

6. Compacts as claimed in any of claims 1 to 5, characterized in that, to establish firm adhesion in the compact, they contain limited quantities of optionally washing-active mixture constituents liquid at room temperature in conjunction with the solid fine-particle adhesive components (b), these mixture constituents preferably being distributed substantially homogeneously in the compact and having no significant effect on its microporosity.

7. Compacts as claimed in any of claims 1 to 6, characterized in that they contain washing-active mixture constituents and, in particular, organic washing-active constituents as adhesive components (b), preferably surfactant compounds solid at room temperature and/or corresponding polymer compounds of natural and/or synthetic origin which may be activated in their adhesive function through the use of small quantities of constituents liquid at room temperature.

8. Compacts as claimed in any of claims 1 to 7, characterized in that they contain fine-particle adhesive components (b) distributed substantially homogeneously in the mixture which soften at temperatures above 40°C and, in particular, at temperatures in the range from about 45 to 80°C - optionally under the effect of the mixture constituents liquid at room temperature.

9. Compacts as claimed in any of claims 1 to 8, characterized in that they contain the adhesive components (b) in at most substantially the same quantities as the components (a) and preferably in smaller quantities, for example in the range from about 15 to 40% by weight, based on the compacts.

10. Compacts as claimed in any of claims 1 to 9, characterized in that their content of mixture constituents liquid at room temperature is no more than about 10% by weight and is preferably in the range from about 2 to 8% by weight, nonionic surfactants liquid at room temperature, oils and/or limited quantities of water being particularly suitable for use as these mixture constituents.

11. Compacts as claimed in any of claims 1 to 10, characterized in that solid, inorganic and/or organic washing-active mixture components, such as builders, inorganic alkaline and neutral to mildly acidic salts, bleaches, bleach activators and swellable layer silicates are present as components (a).

12. Compacts as claimed in any of claims 1 to 11, characterized in that constituents capable of binding internal water, for example in the form of water of crystallization, are used as components (a).

13. A process for the production of the granular compacts claimed in any of claims 1 to 12, characterized in that the components (a) and adhesive components (b) are mixed at least substantially homogeneously to form a loose material under conditions under which no decidedly solidifying adhesive function is performed, the liquid components used, if any, are mixed in at the same time and the premix is then press-moulded in the substantial absence of shear forces (on the main part of the material) with inclusion of microdisperse air to form compacts, an inner surface - as determined by mercury porosimetry - of at least 1 m²/g being generated and apparent densities of at least 500 g/l being established.

14. A process as claimed in claim 13, characterized in that press-moulding is carried out at a slightly elevated temperature of the loose material which is preferably in the range from about 40 to 80°C and, more preferably, in the range from about 45 to 60°C.

15. A process as claimed in claim 13 or 14, characterized in that press-moulding is carried out in a cavity press, more particularly in an annular cavity press, the loose material being applied to a surface of a rotating multiple-bore cavity, rolled into the bores and, at the same time, compacted by means of a pressing tool rotating on or slightly above the surface of the cavity and extruded in strand-form through the bores and cut into granules, the degree of compaction and the internal porosity of the granules being controllable in particular through the material temperature and by variation of the height of the roller gap between the pressing tool and the surface of the cavity.

16. A process as claimed in any of claims 13 to 15, characterized in that the cavity and the pressing tool are rotated in the same direction, preferably at substantially the same peripheral speeds.

17. A process as claimed in any of claims 13 to 16, characterized in that the pressing tool is cooled to control the temperature of the loose material to be pressed.

18. A process as claimed in any of claims 13 to 17, characterized in that, immediately after leaving the bores of the cavity, the strands are chopped up, preferably by means of stripping blades.

19. A process as claimed in any of claims 13 to 18, characterized in that the compacts are further processed and, in particular, packed in portions, if desired after drying, for example in a fluidized bed dryer, but preferably without additional drying and optionally with a light scattering of powder.

20. A process as claimed in any of claims 13 to 19, characterized in that the components (a) and the adhesive components (b) are mixed in such ratios that small quantities of loose powder, preferably no more than about 10% by weight and, in particular, no more than about 5% by weight of the material discharged from the press, accumulate together with the compacts during the pressing step.

21. A process as claimed in any of claims 13 to 20, characterized in that the material is pressed in bores approximately 0.8 to 1.5 mm in diameter and is preferably cut to lengths of about 1 to 2 mm.

## Revendications

1. Comprimés compactés à grains grossiers aptes à l'écoulement et stables au stockage contenant des ingrédients d'agents de lavage et/ou de nettoyage sous forme concentrée, produites par compactage donnant la forme, d'un prémélange à grains fins au moins largement homogénéisé des ingrédients, auquel des composants liquides à température ambiante peuvent aussi être ajoutés en petites quantités, caractérisées en ce qu'elles renferment des mélanges séchés liés d'une manière adhérente, ayant des densités apparentes d'au moins 500 g/l, composés :
a) des ingrédients à grains fins sans propriétés marquées d'adhérence ou d'encollage avec
b) des ingrédients à grains fins, ayant des propriétés d'adhérence ou d'encollage, ont été produites sur le matériau à grains fins par compactage procurant la forme, à des températures modérément élevées, des températures de matériau de 80°C n'étant pas dépassées, sans intervention de forces de cisaillement importantes, qui pourraient conduire à un empâtement substantiel des constituants du mélange en principe aptes au graissage, et
c) de l'air en distribution microdispersée dans la particule compactée
et possèdent une surface interne -déterminée par porosimétrie au mercure- d'au moins 1 m²/g.

2. Comprimés compactés selon la revendication 1, caractérisées en ce qu'elles possèdent des densités apparentes à ou au-dessus d'environ 600 g/l, par exemple dans la zone allant jusqu'à 850 g/l.

3. Comprimés compactés selon l'une des revendications 1 ou 2, caractérisées en ce qu'elles possèdent une surface interne à, ou au-dessus de 1,5 -2 m²/g qui peut se situer en particulier dans la zone d'environ 3 à 5 m²/g.

4. Comprimés compactés selon l'une des revendications 1 à 3, caractérisées en ce que leur proportion en micropores d'un diamètre en-dessous de 1 »m représente au moins environ 30 % en volume, de préférence au moins 50 % en volume de la porosité totale.

5. Comprimés compactés selon l'une des revendications 1 à 4, caractérisées en ce qu'elles renferment les composants (a) par rapport aux composants d'encollage (b) dans des rapports quantitatifs, qui conduisent dans les conditions opératoires du compactage à une zone limite de la formation de comprimés compactés stables quant à la forme, en préférant les rapports de mélange qui conduisent dans l'étape de façonnage donnant la forme, outre aux comprimés compactés, à de faibles quantités de matériau pulvérulent.

6. Comprimés compactés selon l'une des revendications 1 à 5, caractérisées en ce qu'elles renferment en vue de la formation de matériau composite adhérent, dans la particule compactée conjointement avec les composants d'encollage b) finement divisés solides, des quantités limitées de constituants de mélange liquides à température ambiante, ayant ou n'ayant pas d'action propre sur les agents de lavage et/ou de nettoyage qui sont présents, répartis de préférence de manière largement homogène dans les particules, sans porter substantiellement préjudice à la microporosité.

7. Comprimés compactés selon l'une des revendications 1 à 6, caractérisés en ce qu'elles renferment comme composants d'encollage b) des constituants de mélange ayant une action propre dans les agents de lavage et/ou de nettoyage et en particulier des composants correspondants de nature organique parmi lesquels ici, on préfère des composés tensioactifs solides à température ambiante et/ou des composés polymères correspondants d'origine naturelle et/ou synthétique, qui peuvent être activés par utilisation conjointe de petites quantités de constituants liquides à température ambiante, dans leur fonction de colle.

8. Comprimés compactés selon l'une des revendications 1 à 7, caractérisées en ce qu'elles renferment des composants d'encollage b) sous forme divisée en fines particules et essentiellement homogène dans le mélange de substances qui, le cas échéant, avec interaction des constituants de mélange liquides à température ambiante, se ramollissent dans la zone de températures au-dessus de 40°C en particulier à des températures d'environ 45-80°C.

9. Comprimés compactés selon l'une des revendications 1 à 8, caractérisées en ce qu'elles renferment les composants d'encollage b) au maximum en quantités environ égales aux composants a), tandis que cependant des proportions de mélange b) plus faibles sont préférées, qui se situent par exemple dans la zone d'environ 15 à 40 % en poids rapporté aux comprimés compactés.

10. Comprimés compactés selon l'une des revendications 1 à 9, caractérisées en ce que leur teneur en constituants de mélange liquides à température ambiante ne représente pas plus qu'environ 10 % en poids et de préférence se situe dans la zone d'environ 2 à 8 % en poids, parmi lesquels comme composants correspondants, viennent en considération des niotensides liquides à température ambiante, des huiles et/ou des quantités limitées d'eau.

11. Comprimés compactés selon l'une des revendications 1 à 10, caractérisées en ce que sont présents comme composants (a), des composants de mélange minéraux et/ou organiques, solides finement divisés ayant une action propre dans les agents de lavage et/ou de nettoyage comme des adjuvants ou des substances de squelette, des sels minéraux alcalins et neutres à faiblement acides, des agents de blanchiment, des activateurs de blanchiment et des silicates lamellaires aptes au gonflement.

12. Comprimés compactés selon l'une des revendications 1 à 11, caractérisées en ce que comme composants (a), on utilise conjointement des constituants qui sont aptes pour la liaison interne à l'eau, par exemple sous la forme d'eau de cristallisation.

13. Procédé de production des comprimés compactés selon l'une des revendications 1 à 12, caractérisé en ce que l'on mélange les composants (a) et les composants d'encollage (b) dans des conditions telles, d'une manière au moins largement homogène en un pré-mélange lâche, dans lequel encore aucune fonction de colle notablement durcissante ne survient, de cette façon on introduit les composants de liquide utilisés conjointement si désiré par mélange et on compacte le pré-mélange en excluant le plus largement possible les forces de cisaillement sur leur masse principale avec inclusion d'air microdispersé, en comprimés compactés, pour lesquels une surface interne - déterminée à l'aide de porosimétrie au mercure- d'au moins 1 m²/g est générée et des densités apparentes d'au moins 500 g/l sont ajustées.

14. Procédé selon la revendication 13, caractérisé en ce que le compactage est effectué à une température de produit en vrac légèrement accrue, qui se situe de préférence dans la zone d'environ 40°C à 80°C, en particulier à environ 45 à 60°C.

15. Procédé selon l'une des revendications 13 ou 14, caractérisé en ce que le compactage s'effectue au moyen d'une presse à matrice, en particulier dans une presse à matrice circulaire, dans laquelle le produit en vrac est appliqué sur une surface d'une matrice possédant des orifices, tournante et engagée à l'aide d'un outil de pressage qui tourne sur ou légèrement au-dessus de la surface de la matrice, en le compactant dans les orifices et à travers ceux-ci, il est comprimé sous forme de filaments et est allongé en granulés, tandis qu'en particulier par le contrôle de la température du matériau et par la variation de la hauteur de l'espace, de laminage entre l'outil de pressage et la surface de la matrice, le degré de compactage ainsi que la porosité interne du granulé peuvent être ajustés d'une manière influençable.

16. Procédé selon l'une des revendications 13 à 15 caractérisé en ce que la matrice et l'outil de pressage sont actionnés avec un même sens de rotation, l'ajustement de vitesses d'enveloppe essentiellement identiques étant préféré.

17. Procédé selon l'une des revendications 13 à 16 , caractérisé en ce que l'outil de pressage est refroidi et de cette façon la température du produit en vrac à compacter est régulée.

18. Procédé selon l'une des revendications 13 à 17, caractérisé en ce que les masses compactées directement après la sortie des orifices de la matrice, sont coupées en longueur de préférence à l'aide d'un couteau de raclage.

19. Procédé selon l'une des revendications 13 à 18 caractérisé en ce que les comprimés compactés continuent à être traitées si désiré après un séchage par exemple dans un séchoir à lit fluidifié, de préférence sans séchage additionnel, le cas échéant par un saupoudrage léger, et en particulier sont emballées par portions.

20. Procédé selon l'une des revendications 13 à 19, caractérisé en ce que l'on travaille avec de tels rapports de mélange des composants (a) par rapport aux composants d'encollage (b), que par compactage donnant la forme simultanément avec les comprimés compactés, de petites quantités de poudres non liées se produisent qui représentent, de préférence, pas plus d'environ 10 % en poids et, en particulier, pas plus d'environ 5 % de l'évacuation du matériau en dehors de la presse.

21. Procédé selon l'une des revendications 13 à 20, caractérisé en ce que le matériau est compacté dans des orifices ayant un diamètre d'environ 0,8 à 1,5 mm et est découpé en long de préférence à des longueurs dans la gamme d'environ 1 à 2 mm.
